# EUROPÄISCHE PATENTSCHRIFT

(11) **EP 0 309 438 B1**
(45) Veröffentlichungstag und Bekanntmachung des Hinweises auf die Patenterteilung: **23.10.1991**
(21) Anmeldenummer: 88890231.9
(22) Anmeldetag: 06.09.1988
(51) Int. Cl.: F41A 15/00

(54) **Automatische Handfeuerwaffe**
Automatic hand-gun
Arme portative automatique

(30) Priorität: 22.09.1987 AT 2394/87
(43) Veröffentlichungstag der Anmeldung: 29.03.1989
(73) Patentinhaber: STEYR-DAIMLER-PUCH AKTIENGESELLSCHAFT, 1010 Wien (AT)
(72) Erfinder: Aigner, Friedrich, Ing., A-4300 St. Valentin (AT)

(56) Entgegenhaltungen:
- DE-C- 727 308
- US-A- 3 394 482
- US-A- 4 438 678
- AR-15, M16, ASSAULT RIFLE HANDBOOK, Seiten 108,109, FIREPOWER PUBLICATIONS, 1985, Cornville, Arizona.

## Beschreibung

Die Erfindung bezieht sich auf eine automatische Handfeuerwaffe, mit einem in Längsrichtung verschiebbar geführten, laufseitig einen Stoßboden für die Patronen aufweisenden Verschluß, einem durch den rückgehenden Verschluß spannbaren Hahn, einen verschlußgesteuerten, den Hahn während des Verschlußvorgehens fangenden Dauerfeuerhebel und einem gegenüber dem Verschluß relativbewegbaren, die Patronenhülsen beim Verschlußrückgang auswerfenden Ausstoßer.

Diese eine Abzugsvorrichtung mit sogenannter Hahnschlagzündung aufweisenden Handfeuerwaffen erlauben es, bei Dauerfeuer den jeweils durch den zurückgehenden Verschluß gespannten Hahn mittels des Dauerfeuerhebels solange zu sperren, bis der wieder vorgehende Verschluß verriegelt, worauf der Dauerfeuerhebel verschlußgesteuert den Hahn freigibt und der vorschnellende Hahn über einen Zündstift od.dgl. die Patrone zündet. Erst ein Loslassen des gezogenen Abzuges führt zu einem vom Dauerfeuerhebel unabhängigen Fangen des Hahns durch einen mit dem eigentlichen Auslöserhebel zusammenwirkenden Unterbrecherhebel, so daß die Schußfolge unterbrochen wird. Bei Einzelfeuer werden nach jedem Schuß Auslöser- und Unterbrecherhebel ins Spiel gebracht und in ihrer Funktion der des Dauerfeuerhebels überlagert (Assault rifle handbook, Seiten 108/109, Firepower publications, 1985). Der Verschluß selbst wird durch die Pulvergase, die die leere Patronenhülse aus der Patronenkammer gegen den Stoßboden des Verschlusses drücken, zurückgeschleudert, so daß die leeren Patronenhülsen die Rückbewegung des Verschlusses mitmachen. Ein die Patronenhülse im Stoßbodenbereich erfassender Ausstoßer kippt die sich rückbewegende Patronenhülse seitlich aus dem Stoßboden weg und wirft sie durch eine entsprechende Auswurföffnung aus der Waffe aus. Bisher bedarf nun das Zusammenwirken des Verschlusses einerseits mit dem Dauerfeuerhebel, anderseits mit dem gesonderten Ausstoßer präzis zu fertigende Teile, die einen entsprechenden Bauaufwand und insbesondere auch ein verhältnismäßig großes Bauvolumen mit sich bringen.

Aus der US-A-4,438678 ist es bekannt, in einem selbstladenden Gewehr den Ausstoßer so auszubilden, daß er auch als Verschlußfang wirkt. Zu diesem Zweck ist der Ausstoßer um eine querliegende horizontale Achse schwenkbar gelagert. Wenn das Magazin leer ist, wird er von dessen Zubringer aufwärts gedrückt und rastet in einer Ausnehmung des Verschlusses ein, wodurch dieser in seiner hinteren Stellung festgehalten ist.

Aus der US-A-3,394,482 ist ein als hinterer Verschlußanschlag wirkender Ausstoßer beschrieben. Dazu ist ein U-förmiger Teil, dessen ein Schenkel als Auswerfer und dessen anderer Schenkel als Anschlag auf den Verschlußkopf wirkt, um eine horizontale querliegende Achse schwenkbar.

Der Erfindung liegt daher die Aufgabe zugrunde, diese Mängel zu beseitigen und eine Handfeuerwaffe der eingangs geschilderten Art zu schaffen, die in bezug auf Dauerfeuerhebel und Ausstoßer besonders rationell und platzsparend aufgebaut ist.

Die Erfindung löst diese Aufgabe dadurch, daß der Dauerfeuerhebel einen laufseitig vorragenden Steuerarm bildet, der in eine im Stoßboden mündende Steuernut od.dgl. des Verschlusses eingreift und mit seinem freien Ende als Ausstoßer dient. Das Zusammenfassen von Dauerfeuerhebel und Ausstoßer zu einem einzigen Bauteil führt auf überraschend einfache Weise zu einer wesentlichen Verbesserung der Raumverhältnisse im Verschlußbereich der Waffe, setzt den Bauaufwand betrachtlich herab und gewährleistet auch bei Fertigung mit gröberen Toleranzen eine funktionssichere Dauerfeuerhebelsteuerung und Ausstoßertätigkeit.

Eine besonders vorteilhafe Konstruktion ergibt sich, wenn erfindungsgemäß der seitlich neben dem Hahn angeordnete Dauerfeuerhebel um eine aufrecht stehende Achse schwenkbar gelagert ist und die Steuernut für den Steuerarm seitlich im Verschluß verlauft. Die seitliche Anordnung des Dauerfeuerhebels erlaubt eine Erniedrigung der für das Handhaben der Waffe entscheidenden Bauhöhe und bringt gleichzeitig das übliche seitliche Auswerfen der Patronenhülse mit sich. Dazu kommt noch, daß durch das seitliche Verschwenken des Dauerfeuerhebels eine schnelle und sichere Hahnverriegelung möglich ist.

Liegt dabei die Schwenkachse des Dauerfeuerhebels in Schußrichtung vor der Hahnachse, wobei der Dauerfeuerhebel mit Schwenkbewegungsspiel auf die Hahnachse aufgesteckt und über eine die Hahnachse umschließendende Schraubenfeder zum Hahn hin belastet ist, ergibt sich eine ordnungsgemäße Führung der Steuerhebelbewegung und eine besonders aufwandsarme Anordnung und Halterung der Dauerfeuerhebelfeder.

In der Zeichnung ist der Erfindungsgegenstand in einem Ausführungsbeispiel rein schematisch dargestellt, und zwar zeigen

- Fig. 1: einen Teil einer erfindungsgemäßen Handfeuerwaffe im Vertikalschnitt nach der Linie I-I der Fig. 2 und die
- Fig. 2 und 3: eine teilgeschnittene Draufsicht auf diesen Waffenteil, wobei sich der Verschluß einmal in vorderer und das andere Mal in hinteter Funktionsstellung befindet.

Eine nur angedeutete automatische Handfeuerwaffe 1 mit Hahnschlagzündung weist einen in Längsrichtung verschiebbar geführten Verschluß 2 und einen durch den rückgehenden Verschluß spannbaren Hahn 3 auf. Der Hahn ist um eine liegende Querachse 4 gegen die Kraft einer Hahnfeder 5 schwenkbar und wird in zurückgeschwenkter Position bei gespannter Feder von einem verschlußgesteuerten Dauerfeuerhebel 6 durch Untergreifen eines Hahansatzes 7 mittels eines Hahnfanges 8 während des Verschlußvorgehens gesperrt. In nicht weiter veranschaulichter Weise mit dem Abzug in Verbindung stehende Auslöser- und Unterbrecherhebel 9 erlauben ein Halten und Freigeben des Hahnes 3 unabhängig vom Dauerfeuerhebel 6, so daß Einzel- und Dauerfeuerschießen möglich ist.

Der Dauerfeuerhebel 6 liegt seitlich neben dem Hahn 3 und ist um eine in Schußrichtung vor der Hahnachse 4 liegende aufrecht stehende Achse 10 schwenkbar gelagert. Er bildet einen laufseitig vorragenden Steuerarm 11, der in eine Steuernut 12 des Verschlusses 2 eingreift. Der Dauerfeuerhebel 6 sitzt mit Schwenkbewegungsspiel auf der Hahnachse 4 und wird durch eine die Hahnachse umschließende Schraubenfeder 13 belastet, so daß eine saubere Führung und Halterung für Dauerfeuerhebel 6 und Feder 13 gegeben ist.

Die Steuernut 12 erstreckt sich bis zum laufseitigen Stoßboden 14 des Verschlusses, so daß der in der Steuernut 12 geführte Steuerarm 11 beim Rückgang des Verschlusses in den Stoßbodenbereich vordringt und mit seinem freien Ende 15 als Ausstoßer für die Patronenhülsen 16 dienen kann.

Fig. 2 veranschaulicht die schußbereite Waffe 1, bei der sich der Verschluß 2 in vorderster Stellung befindet und der Hahn 3 gespannt und über den Auslöserhebel 9 gefangen ist. Der Dauerfeuerhebel 6 liegt aufgrund des entsprechenden Steuernutverlaufes in einer auswärts geschwenkten Lage, in der er mit seinem Hahnfang 8 den Hahn 3 bereits freigibt. Wird der Abzug betätigt, gibt auch der Auslöserhebel 9 den Hahn 3 frei, der nach vor schnellt und über den angedeuteten Zündstift 17 die Patrone zündet. Die Pulvergase treiben die Patronenhülse zusammen mit dem Verschluß 2 zurück, wobei durch den zurückgehenden Verschluß 2 der Hahn 3 gespannt wird, während durch das freie Ende 15 des Steuerarmes 11 die leere Patronenhülse 16 seitlich ausgeworfen wird, wie in Fig. 3 angedeutet. Bedingt durch die Relativbewegung zwischen Verschluß 2 und Steuerarm 11, verschwenkt außerdem der federbelastete Dauerfeuerhebel 6 in Richtung Hahn 3, so daß der Hahnfang 8 bei gespanntem Hahn 3 den Hahnansatz 7 untergreift und ein Rückschwenken des Hahnes sperrt. Erst der vorgehende Verschluß 2 führt dann zu einem neuerlichen Ausschwenken des Dauerfeuerhebels 6 und einer Freigabe des Hahnes 3, der je nach Dauerfeuer oder Einzelfeuer wieder durchschlägt oder vom Auslöser- bzw. Unterbrecherhebel 9 gefangen wird.

Durch die Funktionseinheit aus Dauerfeuerhebel und Ausstoßer und die seitliche Anordnung des Dauerfeuerhebels ergibt sich eine wesentliche Vereinfachung der Waffenkonstruktion und eine beträchtliche Verringerung des Bauvolumens, wozu noch eine rationellere Fertigung und größere Funktionssicherheit kommen.

## Patentansprüche

1. Automatïsche Handfeuerwaffe, mit einem in Längsrichtung verschiebbar geführten, laufseitig einen Stoßboden (14) für die Patronen (16) aufweisenden Verschluß (2), einem durch den rückgehenden Verschluß (2) spannbaren Hahn (3), einem verschlußgesteuerten, den Hahn (3) während des Verschlußvorgehens fangenden Dauerfeuerhebel (6) und einem gegenüber dem Verschluß relativbewegbaren, die Patronenhülsen beim Verschlußrückgang auswerfenden Ausstoßer (15), **dadurch gekennzeichnet**, daß der Dauerfeuerhebel (6) einen laufseitig vorragenden Steuerarm (11) bildet, der in eine im Stoßboden (14) mündende Steuernut (12) od.dgl. des Verschlusses (2) eingreift und mit seinem freien Ende (15) als Ausstoßer dient.

2. Handfeuerwaffe nach Anspruch 1, mit einem um eine liegende Querachse schwenkbaren Hahn, **dadurch gekennzeichnet**, daß der seitlich neben dem Hahn (3) angeordnete Dauerfeuerhebel (6) um eine aufrecht stehende Achse (10) schwenkbar gelagert ist und die Steuernut (12) für den Steuerarm (11) seitlich im Verschluß (2) verläuft.

3. Handfeuerwaffe nach Anspruch 2, **dadurch gekennzeichnet**, daß die Schwenkachse (10) des Dauerfeuerhebels (6) in Schußrichtung vor der Hahnachse (4) liegt, wobei der Dauerfeuerhebel (6) mit Schwenkbewegungsspiel auf die Hahnachse (4) aufgesteckt und über eine die Hahnachse (4) umschließende Schraubenfeder (13) zum Hahn (3) hin belastet ist.

## Claims

1. A hand-held automatic firearm comprising a breech block (2), which is slidably guided in its longitudinal direction and at its barrel end has a forward end face (14) for engaging the cartridges (16), a hammer (3), which is adapted to be cocked by the breech block (2) as it returns, a sustained-fire lever (6), which is controlled by the breech block aid catches the hammer (3) as the breech block advances, and an ejector (15), which is movable relative to the breech block and ejects the cartridge cases as the breech block returns, characterized in that the sustained-fire lever comprises a follower arm, which protrodes towards the barrel and extends into a cam groove or the like, which is formed in the breech block and opens into its forward end face, and said follower arm has a free end that acts as an ejector.

2. A hand-firearm according to claim 1, which comprises a hammer that is pivoted on a horizontal transverse axis, characterized in that the sustained-fire lever (6) is disposed laterally of the hammer (3) and is pivoted on an upright axis (10) and the cam groove (12) for the follower arm (11) extends laterally in the breech block (2).

3. A hand-held firearm according to claim 2, characterized in that the pivotal axis (10) of the sustainedfire lever is disposed in front of the hammer pivot (4), viewed in the shooting direction, and the sustained-fire lever (6) is fitted on the hammer pivot (4) with a freedom of pivotal movement and is biased towards the hammer (3) by a coil spring (13), which surrounds the hammer pivot (4).

## Revendications

1. Arme à feu portative automatique avec une culasse guidée pour coulisser dans le sens longitudinal présentant du côté du canon un fond de poussée (14) pour les cartouches (16), avec un chien (3) pouvant être armé par la culasse (2) dans son mouvement vers l'arrière, avec un levier de tir continu (6) commandé par la culasse arrêtant le chien pendant le mouvement de la culasse vers l'avant, et avec un éjecteur (15) mobile par rapport à la culasse éjectant les douilles des cartouches lors du mouvement de la culasse vers l'arrière, caractérisée en ce que le levier de tir continu (6) forme un bras de commande (11) en saillie latérale qui s'engage dans une rainure de commande (12) ou élément analogue de la culasse (2) débouchant dans le fond de poussée (14) et qui sert d'éjecteur par son extrémité (15) libre.

2. Arme à feu portative selon la revendication 1 avec un chien pivotant autour d'un axe transversal horizontal, caractérisé en ce que le levier de tir continu (6) disposé latéralement à côté du chien (3) est monté pivotant autour d'un axe (10) dressé verticalement et la rainure de commande (12) pour le bras de commande (11) s'étend latéralement dans la culasse (2).

3. Arme à feu portative selon la revendication 2, caractérisée en ce que l'axe de pivotement (10) du levier de tir continu (6) est situé devant l'axe du chien (4) dans le sens du tir, le levier de tir continu (6) étant oscillant avec jeu par rapport à l'axe (4) du chien et étant sollicité en direction du chien (3) par un ressort hélicoïdal (13) entourant l'axe (4) du chien.
